# EUROPÄISCHE PATENTSCHRIFT

(11) **EP 2 423 423 B1**
(45) Veröffentlichungstag und Bekanntmachung des Hinweises auf die Patenterteilung: **04.09.2024**
(21) Anmeldenummer: 11177126.7
(22) Anmeldetag: 10.08.2011
(51) Int. Cl.: E06B 3/30, E06B 1/32, E06B 1/34

(54) **Fenster-, Türkonstruktion**
Window or door structure
Structure de fenêtre ou de porte

(30) Priorität: 31.08.2010 CH 14002010
(43) Veröffentlichungstag der Anmeldung: 29.02.2012
(73) Patentinhaber: 4B Holding AG, 6300 Zug (CH)
(72) Erfinder: Bachmann, Otto, 6280 Hochdorf (CH)
(74) Vertreter: Troesch Scheidegger Werner AG

(56) Entgegenhaltungen:
- EP-B1- 0 775 795
- WO-A2-97/47844
- CH-A5- 685 401
- DE-A1- 3 910 647
- DE-U1- 9 105 952
- DE-U1- 9 311 567
- FR-A1- 2 881 461
- US-A- 2 089 380
- US-A- 2 273 877
- US-A- 3 402 512

## Beschreibung

Die vorliegende Erfindung betrifft eine Fenster-, Türkonstruktion nach dem Oberbegriff von Anspruch 1.

Fenster- oder Türkonstruktionen sind aus CH 688938 und EP 0 775 795 B1 bekannt.

Eine Aufgabe der vorliegenden Erfindung bestand darin, eine Fenster-, Türkonstruktion bereitzustellen, welche den Einbau von Fenstern mit schmalen Rahmen ermöglicht.

Die Aufgabe wird durch die Merkmale des Anspruchs 1 gelöst. Weitere Ausführungsformen sind in abhängigen Ansprüchen aufgeführt.

Eine erfindungsgemässe Fenster-, Türkonstruktion weist eine Fenster- oder Türkonstruktion mit mindestens einem Flügelrahmen zur Aufnahme einer Fensterscheibe und einem mit einem Gebäude verbundenen Gebäuderahmen auf, wobei der Flügelrahmen einen ersten Blendenrahmen aufweist und wobei der Gebäuderahmen einen zweiten Blendenrahmen aufweist. Dabei ist ein, zwischen einer im Anschluss an den zweiten Blendenrahmen angeordneten ersten Metallprofilschiene und einer am Gebäuderahmen angeordneten zweiten Metallprofilschiene, gehaltener Wabenisolator angeordnet. Weiter ist eine Ausnehmung mit einer Breite zur Aufnahme der Fensterscheibe im entsprechenden Flügelrahmen ausgebildet, wobei die Ausnehmung an einer der Fensterscheibe zugewandten Seite des Flügelrahmens angeordnet ist. Die Breite der Ausnehmung überlappt mindestens teilweise die Nutbodenbreite einer Flügelbeschlagsnut, wobei die Flügelbeschlagsnut an einer dem Gebäude zugewandten Seite des Flügelrahmens angeordnet ist. Dabei ist die Länge eines Abstandes (TN) zwischen 200% bis 250% im Verhältnis zu der Tiefe der Flügelbeschlagsnut, wobei der Abstand (TN) zwischen dem Boden der Ausnehmung u der dem Gebäude zugewandten Seite des Flügelrahmens definiert ist. Dadurch wird der Einsatz von modernen Fensterscheiben mit dicken Fensterscheiben, d.h. z. B in Form von 3-fach Isoliergläsern, und aufgrund der erhöhten Dicke der Fensterscheibe auch besseren Wärmedämmeigenschaften ermöglicht. Die modernen Fensterscheiben können dabei beispielsweise in Form von 3-fach Isoliergläsern mit Edelgasfüllung, wie z.B. Argon, in den Zwischenräumen der Isoliergläser ausgebildet sein.

Eine Ausführungsform ist, dass die Nutbodenbreite der Flügelbeschlagsnut im Bereich einer zweiten Hälfte der Breite der Ausnehmung angeordnet ist.

Eine weitere Ausführungsform ist, dass bei zwei Flügelrahmen eine Leiste am zweiten Flügelrahmen angeordnet ist. Dadurch wird die Statik an einer Mittelpartie einer Fenster-, Türkonstruktion mit zwei Flügelrahmen erheblich verbessert.

Erfindungsgemäss ist ein Clips-Verbinder zwischen dem ersten Blendenrahmen und dem Flügelrahmen angeordnet. Dadurch wird Platz für die Fensterscheibe geschaffen. Weiter kann dadurch der Querschnitt des Flügelrahmens verkleinert werden.

Der Clips-Verbinder ist schienenförmig und ist mit einem davon abragenden Widerhaken ausgebildet.

Eine noch weitere Ausführungsform ist, dass ein Befestigungsmittel einen in der Flügelbeschlagsnut bereichweise angeordneten Flügelbeschlag mit dem Gebäuderahmen verbindet. Dabei ist der Flügelbeschlag in einem Eckbereich und/oder in einem mittleren Bereich des entsprechenden Flügelrahmens angeordnet.

Eine weitere Ausführungsform ist, dass das Befestigungsmittel als Schraube ausgebildet ist und wobei eine Gesamtlänge der Schraube maximal 25mm beträgt. Dadurch wird eine schlanke Fenster-, Türkonstruktion mit viel Lichteinfall ermöglicht.

Eine weitere Ausführungsform ist, dass die erste Metallprofilschiene mit einer beweglichen Wetterschiene versehen ist. Dadurch wird eine flexible Anpassung an die vorgegebene Bausituation des zu renovierenden Gebäudes ermöglicht.

Ausführungsbeispiele der vorliegenden Erfindung werden nachstehend anhand von Figuren noch näher erläutert. Es zeigen:
- Fig. 1: zeigt schematisch ein Ausschnitt A einer erfindungsgemässen Fenster-, Türkonstruktion im Querschnitt;
- Fig. 2: zeigt schematisch einen weiteren Ausschnitt B einer erfindungsgemässen Fenster-, Türkonstruktion im Querschnitt;
- Fig. 3: zeigt schematisch eine Mittelpartie C einer erfindungsgemässen Fenster-, Türkonstruktion; und
- Fig. 4: zeigt schematisch ein Fenster mit zwei Flügelrahmen und ein Gebäuderahmen mit Ausschnitten gemäss den Figuren 1 bis 3.

In Figur 1 ist schematisch ein Ausschnitt A einer erfindungsgemässen Fenster-, Türkonstruktion im Querschnitt dargestellt. Die erfindungsgemässe Fenster-, Türkonstruktion weist einen Flügelrahmen 1 auf, welche eine dreifach verglaste Fensterscheibe 2 in sich aufnimmt, insbesondere in Form eines 3-fach Isolierglases mit einer Edelgasfüllung, beispielsweise aus Argon. Weiter ist zu einer Gebäudeaussenseite 3 hin ein erster Blendenrahmen 4 aus Metall und/oder Kunststoff in einem Bereich angeordnet, wo die Fensterscheibe 2 und der Flügelrahmen 1 aufeinandertreffen. Dabei ist an der Gebäudeaussenseite 3 eine erste Dichtung 5 zwischen dem ersten Blendenrahmen 4 und der Fensterscheibe 2 angeordnet. Weiter ist eine weitere Dichtung 6 an einer Gebäudeinnenseite 7 zwischen dem Flügelrahmen 1 und der Fensterscheibe 2 angeordnet. Die beiden Dichtungen 5, 6 sind derart angeordnet, dass diese praktisch bündig zu einer jeweiligen der Fensterscheibe zugewandten Seite 8 des ersten Blendenrahmens 4 bzw. einer weiteren der Fensterscheibe zugewandten Seite 9 des Flügelrahmens 1 ausgerichtet sind. Weiter ist zwischen dem Flügelrahmen 1 und dem ersten Blendenrahmen 4 ein Clips-Verbinder 10 angeordnet. Der schienenförmige Clips-Verbinder 10 weist eine Widerhaken 11 auf, welche in eine Nut 12 des Blendenrahmens 4 eingreift und eine Nase 13, welche ihrerseits in eine Seitennut 14 des Flügelrahmens 1 eingreift. Der Clips-Verbinder 10 ist beispielsweise aus Kunststoff. Weiter ist in Figur 1 ein zweiter Blendenrahmen 15 aus Metall und/oder Kunststoff dargestellt, welcher zur Gebäudeaussenseite 3 hin mit einer davon abragenden, beweglichen Wetterschiene 16 versehen ist. Innerhalb einer Metallprofilschiene 17 ist zwischen zwei Teilen 17', 17" der Metallprofilschiene 17 eine wabenförmige, im Wesentlichen Z-förmig ausgebildete Profilschiene 18 aus Kunststoff angeordnet, welche einen Wabenisolator bildet 18'. Die Profilschiene 18 greift einerseits in den ersten Teil 17' und andererseits in den zweiten Teil 17" der als zweiteilig ausgebildeten Metallprofilschiene 17 ein. Der erste Teil 17' ist zur Gebäudeaussenseite 3 ausgerichtet und der zweite Teil 17" ist zu der Gebäudeinnenseite 7 hin ausgerichtet. Der Blendenrahmen 15, die Metallprofilschiene 17 und die Profilschiene 18 bilden dabei zusammen einen sogenannten Wechselrahmen. Ein Gebäuderahmen 20 ist mit einem Gebäude 19 verbunden. Weiter ist in Figur 1 eine Ausnehmung 21 an der der Fensterscheibe zugewandten Seite 9 des Flügelrahmens 1 dargestellt, welche eine Breite BA aufweist. An einer dem Gebäude zugewandten Seite 22 des Flügelrahmens 1 ist eine Flügelbeschlagsnut 23 an der dem Gebäude zugewandten Seite 22 des Flügelrahmens 1 angeordnet. Die Flügelbeschlagsnut 23 weist eine definierte Nutbodenbreite BN auf. Dabei ist aus Figur 1 deutlich ersichtlich, dass die Breite BA der Ausnehmung 21 an der der Fensterscheibe zugewandten Seite 9 des Flügelrahmens 1 sich praktisch bis über die gesamte Nutbodenbreite BN der Flügelbeschlagsnut 23 erstreckt. Es ist auch denkbar, dass die Breite BA der Ausnehmung 21 nur mindestens teilweise die Nutbodenbreite BN überlappt. Die Nutbodenbreite BN der Flügelbeschlagsnut 23 ist im Bereich einer zweiten Hälfte 25' von zwei Hälften 25, 25' der Breite BA der Ausnehmung 21 angeordnet, wobei diese zweite Hälfte 25' zur Gebäudeinnenseite 7 hin ausgerichtet ist. Weiter ist der Abstand TN etwa zwischen 200% bis 250% im Verhältnis zu der definierten Tiefe TF der Flügelbeschlagsnut 23, wobei die Tiefe TF als 100% genommen wird. Der Abstand TN ist definiert als der Abstand, welcher zwischen einem Boden 21' der Ausnehmung 21 und der Tiefe TF der Flügelbeschlagsnut 23 ist.

Figur 2 einen weiteren Ausschnitt B einer erfindungsgemässen Fenster-, Türkonstruktion im Querschnitt. Die bereits zu Figur 1 eingeführten Bezugszeichen entsprechen den in der Beschreibung zu Figur 2 verwendeten Merkmalen. Der Unterschied zu Figur 1 ist, dass in Figur 2 ein Flügelbeschlag 24 in der Flügelbeschlagsnut 23 angeordnet ist. Der Flügelbeschlag 24 ist mit einem Befestigungsmittel 26 im Flügelrahmen 1 befestigt, beispielsweise in Form einer Schraube 26', welche maximal eine Gesamtlänge von 25mm aufweist. Die Gesamtlänge kann dabei maximal dem Abstand TN entsprechen. Ein Ende des Befestigungsmittels 26, wie beispielsweise einer Spitze der Schraube 26', kommt dabei in einen Bereich in der Nähe der Ausnehmung 21 des Flügelrahmens 1 zu liegen.

Figur 3 zeigt eine Mittelpartie C einer erfindungsgemässen Fenster-, Türkonstruktion mit zwei Flügelrahmen 1, 1'. Die bereits zu den Figuren 1 bis 2 eingeführten Bezugszeichen entsprechen den in der Beschreibung zu Figur 3 verwendeten Merkmalen. Dabei ist der erste Flügelrahmen 1 der erstöffnende Flügelrahmen 1 und der zweite Flügelrahmen 1' der zweitöffnende Flügelrahmen 1'. Die Öffnungsrichtungen sind in Figur 2 mit Pfeilen P1, P2 dargestellt. Der zweitöffnende Flügelrahmen 1' ist mit einer Leiste 27 versehen, beispielsweise aus Holz oder Metall oder Kunststoff oder anderem geeigneten Material. Die Leiste 27 ist in einem Endbereich 29 des zweitöffnenden Flügelrahmens 1' montiert. Weiter sind in Figur 3 zwei Fensterscheiben 2 dargestellt, welche jeweils als 3-fach Isoliergläser ausgebildet sind. Zwischenräume 28 der Fensterscheiben 2 sind mit einem Edelgas gefüllt, beispielsweise mit Argon. Weiter ist aus Figur 3 ein am erstöffnenden Flügelrahmen 1 montierter Handgriff 30 ersichtlich.

Figur 4 zeigt schematisch ein Fenster 32 mit zwei Flügelrahmen 1, 1' und ein Gebäuderahmen 20 mit Ausschnitten A, B oder C gemäss den Figuren 1 bis 3. Die bereits zu den Figuren 1 bis 3 eingeführten Bezugszeichen entsprechen den in der Beschreibung zu Figur 4 verwendeten Merkmalen. Der Ausschnitt A der erfindungsgemässen Fenster-, Türkonstruktion ist jeweils in einem Eckbereich des jeweiligen Flügelrahmens 1, 1' angeordnet. Ausschnitt B der erfindungsgemässen Fenster-, Türkonstruktion ist in einem mittleren Bereich des jeweiligen Flügelrahmens 1, 1' angeordnet. Ausschnitt C der erfindungsgemässen Fenster-, Türkonstruktion ist im einem Bereich angeordnet, wo der erstöffnende Flügelrahmen 1 und der zweitöffnende Flügelrahmen 1' aufeinandertreffen. Weiter sind die Flügelrahmen 1, 1' mit einem Fenster-, oder Türbeschlag 31 montiert.

## Patentansprüche

1. Fenster- oder Türkonstruktion mit mindestens einem Flügelrahmen (1; 1') zur Aufnahme einer Fensterscheibe (2) und einem mit einem Gebäude (19) verbindbaren Gebäuderahmen (20), wobei der Flügelrahmen (1) einen ersten Blendenrahmen (4) aufweist und wobei der Gebäuderahmen (20) einen zweiten Blendenrahmen (15) aufweist und wobei ein, zwischen einer im Anschluss an den zweiten Blendenrahmen (15) angeordneten ersten Metallprofilschiene (17') und einer am Gebäuderahmen (20) angeordneten zweiten Metallprofilschiene (17"), gehaltener Wabenisolator (18') angeordnet ist, wobei eine Ausnehmung (21) mit einer Breite (BA) zur Aufnahme der Fensterscheibe (2) im entsprechenden Flügelrahmen (1; 1') ausgebildet ist, wobei die Ausnehmung (21) an einer der Fensterscheibe zugewandten Seite (9) des Flügelrahmens (1) angeordnet ist und die Breite (BA) der Ausnehmung (21) mindestens teilweise die Nutbodenbreite (BN) einer Flügelbeschlagsnut (23) überlappt, wobei die Flügelbeschlagsnut (23) an einer dem Gebäude zugewandten Seite (22) des Flügelrahmens (1) angeordnet ist und wobei die Länge eines Abstandes (TN) zwischen 200% bis 250% der Tiefe (TF) der Flügelbeschlagsnut (23) ist, wobei der Abstand (TN) zwischen einem Boden (21') der Ausnehmung (21) und der dem Gebäude zugewandten Seite (22) des Flügelrahmens (1) definiert ist, wobei ein schienenförmiger Clips-Verbinder (10) mit einem davon abragenden Widerhaken (11) zwischen dem ersten Blendenrahmen (4) und dem Flügelrahmen (1) angeordnet ist, wobei der Widerhaken (11) in eine Nut (12) des Blendenrahmens (4) eingreift und dass der Clips-Verbinder (10) eine Nase umfasst, welche in eine Seitennut (14) des Flügelrahmens (1) eingreift.

2. Fenster- oder Türkonstruktion nach Anspruch 1, **dadurch gekennzeichnet, dass** die Nutbodenbreite (BN) der Flügelbeschlagsnut (23) im Bereich einer zweiten Hälfte (25') der Breite (BA) der Ausnehmung (21) angeordnet ist.

3. Fenster- oder Türkonstruktion nach einem der Ansprüche 1 oder 2, **dadurch gekennzeichnet, dass** bei zwei Flügelrahmen (1; 1') eine Leiste (27) am zweiten Flügelrahmen (1') angeordnet ist.

4. Fenster- oder Türkonstruktion nach einem der Ansprüche 1 bis 3, **dadurch gekennzeichnet, dass** der Clips-Verbinder (10) als Kunststoffleiste ausgebildet ist.

5. Fenster- oder Türkonstruktion nach einem der Ansprüche 1 bis 4, **dadurch gekennzeichnet, dass** ein Befestigungsmittel (26) einen in der Flügelbeschlagsnut (23) bereichweise angeordneten Flügelbeschlag (25) mit dem Gebäuderahmen (20) verbindet, wobei der Flügelbeschlag (24) in einem Eckbereich und/oder in einem mittleren Bereich des entsprechenden Flügelrahmens (1; 1') angeordnet ist.

6. Fenster- oder Türkonstruktion nach Anspruch 5, **dadurch gekennzeichnet, dass** das Befestigungsmittel (26) als Schraube (26') ausgebildet ist und wobei eine Gesamtlänge der Schraube maximal 25mm beträgt.

7. Fenster- oder Türkonstruktion nach einem der Ansprüche 1 bis 6, **dadurch gekennzeichnet, dass** die erste Metallprofilschiene (17) mit einer beweglichen Wetterschiene (16) versehen ist.

## Claims

1. Window or door construction with at least one sash frame (1; 1') for receiving a window pane (2) and a building frame (20) which can be connected to a building (19), wherein the sash frame (1) comprises a first cover frame (4) and wherein the building frame (20) comprises a second cover frame (15) and wherein a honeycomb insulator (18') is arranged between a first metal profile rail (17') arranged adjacent to the second aperture frame (15) and a second metal profile rail (17'') arranged on the building frame (20), and wherein a recess (21) with a width (BA) for receiving the window pane (2) is formed in the corresponding sash frame (1; 1'), wherein the recess (21) is arranged on a side (9) of the sash frame (1) facing the window pane and the width (BA) of the recess (21) at least partially overlaps the groove bottom width (BN) of a sash fitting groove (23), wherein the sash fitting groove (23) is arranged on a side (22) of the sash frame (1) facing the building and wherein the length of a distance (TN) is between 200% to 250% of the depth (TF) of the sash fitting groove (23), wherein the distance (TN) is defined between a bottom (21') of the recess (21) and the side (22) of the sash frame (1) facing the building, wherein a rail-shaped clip connector (10) with a barb (11) projecting therefrom is arranged between the first cover frame (4) and the sash frame (1), wherein the barb (11) engages in a groove (12) of the cover frame (4) and that the clip connector (10) comprises a nose which engages in a side groove (14) of the sash frame (1).

2. Window or door construction according to claim 1, **characterized in that** the groove bottom width (BN) of the sash fitting groove (23) is arranged in the region of a second half (25') of the width (BA) of the recess (21).

3. Window or door construction according to one of claims 1 or 2, **characterized in that**, in the case of two sash frames (1; 1'), a strip (27) is arranged on the second sash frame (1').

4. Window or door construction according to one of claims 1 to 3, **characterized in that** the clip connector (10) is designed as a plastic strip.

5. Window or door construction according to one of claims 1 to 4, **characterized in that** a fastening means (26) connects a sash fitting (25) arranged in certain regions in the sash fitting groove (23) to the building frame (20), the sash fitting (24) being arranged in a corner region and/or in a central region of the corresponding sash frame (1; 1').

6. Window or door construction according to claim 5, **characterized in that** the fastening means (26) is designed as a screw (26') and wherein an overall length of the screw is a maximum of 25mm.

7. Window or door construction according to one of claims 1 to 6, **characterized in that** the first metal profile rail (17) is provided with a movable weather rail (16).

## Revendications

1. Construction de fenêtre ou de porte avec au moins un cadre de battant (1 ; 1') pour recevoir une vitre de fenêtre (2) et un cadre de bâtiment (20) pouvant être relié à un bâtiment (19), le cadre de battant (1) présentant un premier cadre d'écran (4) et le cadre de bâtiment (20) présentant un deuxième cadre d'écran (15) et où un isolateur en nid d'abeilles (18') est maintenu entre un premier rail profilé métallique (17') disposé à la suite du deuxième cadre d'écran (15) et un deuxième rail profilé métallique (17'') disposé sur le cadre de bâtiment (20), où un évidement (21) d'une largeur (BA) destiné à recevoir la vitre de fenêtre (2) étant ménagé dans le cadre de battant (1 ; 1') correspondant, où l'évidement (21) étant disposé sur un côté (9) du cadre de battant (1) tourné vers la vitre de fenêtre et la largeur (BA) de l'évidement (21) chevauchant au moins partiellement la largeur de fond de rainure (BN) d'une rainure de battant (23), la rainure de ferrure de battant (23) étant disposée sur un côté (22) du cadre de battant (1) tourné vers le bâtiment et la longueur d'une distance (TN) étant comprise entre 200% et 250% de la profondeur (TF) de la rainure de ferrure de battant (23), la distance (TN) étant définie entre un fond (21') de l'évidement (21) et le côté (22) du cadre de battant (1) tourné vers le bâtiment, un connecteur à clip (10) en forme de rail avec une barbe (11) dépassant de celui-ci est disposé entre le premier cadre d'écran (4) et le cadre de battant (1), la barbe (11) s'engageant dans une rainure (12) du cadre d'écran (4) et en ce que le connecteur à clip (10) comprend un ergot qui s'engage dans une rainure latérale (14) du cadre de battant (1).

2. Construction de fenêtre ou de porte selon la revendication 1, **caractérisée en ce que** la largeur de fond de rainure (BN) de la rainure de ferrure de battant (23) est disposée dans la zone d'une deuxième moitié (25') de la largeur (BA) de l'évidement (21).

3. Construction de fenêtre ou de porte selon l'une des revendications 1 ou 2, **caractérisée en ce que**, dans le cas de deux cadres de battant (1 ; 1'), une baguette (27) est disposée sur le deuxième cadre de battant (1').

4. Construction de fenêtre ou de porte selon l'une des revendications 1 à 3, **caractérisée en ce que** le connecteur à clip (10) est réalisé sous forme de baguette en matière plastique.

5. Construction de fenêtre ou de porte selon l'une des revendications 1 à 4, **caractérisée en ce qu'**un moyen de fixation (26) relie au cadre de bâtiment (20) une ferrure de battant (25) disposée par zones dans la rainure de ferrure de battant (23), où la ferrure de battant (24) étant disposée dans une zone d'angle et/ou dans une zone centrale du cadre de battant correspondant (1 ; 1').

6. Construction de fenêtre ou de porte selon la revendication 5, **caractérisée en ce que** le moyen de fixation (26) est conçu comme une vis (26') et dans laquelle une longueur totale de la vis est de 25mm maximum.

7. Construction de fenêtre ou de porte selon l'une des revendications 1 à 6, **caractérisée en ce que** le premier rail profilé métallique (17) est pourvu d'un rail d'intempérie mobile (16).
